# EUROPÄISCHE PATENTSCHRIFT

(11) **EP 2 885 798 B1**
(45) Veröffentlichungstag und Bekanntmachung des Hinweises auf die Patenterteilung: **05.12.2018**
(21) Anmeldenummer: 13771484.6
(22) Anmeldetag: 02.10.2013
(51) Int. Cl.: H01F 41/00

(54) **VORRICHTUNG UND VERFAHREN ZUM VERGUSS VON SPULEN**
DEVICE AND METHOD FOR POTTING COILS
DISPOSITIF ET PROCÉDÉ D'ENCAPSULATION DE BOBINES

(30) Priorität: 10.10.2012 DE 102012218456
(43) Veröffentlichungstag der Anmeldung: 24.06.2015
(73) Patentinhaber: Siemens Aktiengesellschaft, 80333 München (DE)
(72) Erfinder: GRUNDMANN, Jörn, 91091 Großenseebach (DE); KUMMETH, Peter, 91074 Herzogenaurach (DE)
(86) Internationale Anmeldenummer: PCT/EP2013/070506
(87) Internationale Veröffentlichungsnummer: WO 2014/056770

(56) Entgegenhaltungen:
- WO-A1-2004/030886
- DE-A1-102007 002 195
- GB-A- 1 145 450
- GB-A- 2 294 592

## Beschreibung

Die vorliegende Erfindung betrifft eine Vorrichtung zum Verguss elektrischer Spulen, insbesondere supraleitender Spulen, und ein Betriebsverfahren für diese Vorrichtung.

Für die Anwendung in elektrischen Maschinen, insbesondere in Motoren und Generatoren, werden elektrische Spulen hergestellt, die einen oder mehrere gewickelte Spulenleiter umfassen und mit einer Vergussmasse vergossen werden. Insbesondere werden supraleitende Spulen typischerweise aus mehreren Lagen gewickelter Spulenleiter aus supraleitendem Material hergestellt, die in eine gehärtete Vergussmasse auf Basis von Epoxid/Amin oder Epoxid/Säureanhydrid eingebettet werden.

Für den Einsatz in Kraftwerksgeneratoren werden Spulen benötigt, die hohen Drehzahlen im Bereich von 3600 Umdrehungen pro Minute standhalten und große seitliche Abmessungen im Bereich von 1 m mal 4 m aufweisen. Aufgrund der hohen auftretenden Zentrifugalkräfte müssen die Spulen mechanisch sehr stabil sein. Außerdem müssen die Spulen sehr passgenau sein und sehr maßhaltige Außenkonturen besitzen, wobei die erforderlichen Toleranzen im Bereich von 100 µm liegen. Mit bisher bekannten Vergussverfahren können diese Toleranzwerte nur durch nachträgliche Bearbeitung der vergossenen Spule erzielt werden. Allerdings eignet sich eine solche Nachbearbeitung nicht für die Herstellung einer supraleitenden Spule, da die supraleitenden Materialien, insbesondere die keramischen Hochtemperatursupraleiter, sehr empfindlich gegenüber mechanischer Belastung sind. Eine weitere Schwierigkeit ist die Herauslösung der vergossenen Spule aus der Vergussform, da mit den bekannten Vergussverfahren ebenfalls eine mechanische Belastung der Spule auftritt, die leicht zur Schädigung der supraleitenden Materialien führen kann. In Anbetracht der hohen Kosten der supraleitenden Spulen ist eine solche mechanische Schädigung unbedingt zu vermeiden.

GB 1 145 450 A zeigt beispielsweise eine Vorrichtung und eine Verfahren zum Verguss von Spulen.

Aufgabe der vorliegenden Erfindung ist es, eine Vorrichtung zum Verguss von Spulen, insbesondere supraleitenden Spulen, zur Verfügung zu stellen, die die genannten Nachteile vermeidet. Eine weitere Aufgabe der Erfindung ist es, ein Betriebsverfahren für die Vorrichtung anzugeben.

Diese Aufgabe wird durch die in Anspruch 1 beschriebene Vorrichtung und das in Anspruch 9 beschriebene Verfahren gelöst.

Die erfindungsgemäße Vorrichtung zum Verguss von Spulen umfasst einen äußeren Vergussbehälter, einen Vergussraum zur Aufnahme mindestens einer zu vergießenden Spule und eine Vorrichtung zum Befüllen mit Vergussmasse. Der äußere Vergussbehälter ist mit einem inneren Vergussbehälter ausgekleidet, dessen Material eine Vickershärte unterhalb von 500 aufweist und dessen Material einen Schmelzpunkt zwischen 45 Grad Celsius und 200 Grad Celsius aufweist.

Der äußere Vergussbehälter dieser Vorrichtung kann einfacher und kostengünstiger als bei bisherigen Vorrichtungen hergestellt werden, da die Qualität und Genauigkeit der Oberfläche der vergossenen Spule nur durch die Beschaffenheit des inneren Vergussbehälters definiert wird. Die Herstellung des inneren Vergussbehälters kann beispielsweise kostengünstig durch ein Befüllen mit dem geschmolzenen Material des inneren Vergussbehälters und anschließendes Aushöhlen erfolgen. Vorteilhaft liegt die Vickershärte des Materials des inneren Vergussbehälters unter 200, besonders vorteilhaft unter 50. Der Schmelzpunkt des Materials des inneren Vergussbehälters liegt vorteilhaft unter 120 Grad Celsius.

Bei dem erfindungsgemäßen Betriebsverfahren für die erfindungsgemäße Vorrichtung wird die Formgebung des inneren Vergussbehälters durch mechanische Bearbeitung erreicht. Weiterhin wird mindestens eine zu vergießende Spule in dem Vergussraum positioniert, eine Vergussmasse wird in den verbleibenden Hohlraum im Vergussraum eingefüllt und die Vergussmasse wird gehärtet. Schließlich wird die vergossene Spule aus der Vorrichtung herausgelöst. Das erfindungsgemäße Betriebsverfahren ermöglicht vorteilhaft die Herstellung von Spulen, insbesondere supraleitenden Spulen, mit genaueren Fertigungstoleranzen als mit bekannten Verfahren. Dies wird durch die einfache Bearbeitung des Materials des inneren Vergussbehälters erreicht, so dass eine nachträgliche Bearbeitung der vergossenen Spule vermieden werden kann.

Durch die geringe Härte des Materials des inneren Vergussbehälters kann er in einfacher Weise beispielsweise durch Schaben oder Fräsen mit einer Fräsmaschine bearbeitet werden. Kleine Änderungen in den Maßanforderungen der vergossenen Spule können vorteilhaft durch Änderungen in der Bearbeitung des inneren Vergussbehälters umgesetzt werden, ohne dass eine Änderung des äußeren Vergussbehälters nötig wird. Weiterhin wird die mechanische Beanspruchung beim Herauslösen der vergossenen Spule gegenüber bekannten Vergussverfahren deutlich reduziert, da ein weiches und leicht schmelzbares Material für den inneren Vergussbehälter verwendet wird. Dadurch wird die Herstellung von Spulen mit Abmessungen von mehreren Metern mit genauen Toleranzen und hoher Prozessausbeute ermöglicht. Bei der Form der vergossenen Spule sind keine Kompromisse im Hinblick auf ein erleichtertes mechanisches Ablösen nötig, beispielsweise die Verwendung von in der späteren Anwendung für die Spule nicht erwünschten geneigten Wänden.

Vorteilhafte Ausgestaltungen und Weiterbildungen der erfindungsgemäßen Vorrichtung gehen aus den von Anspruch 1 abhängigen Ansprüchen hervor. Demgemäß kann die Vorrichtung zusätzlich folgende Merkmale aufweisen:
- So kann das Material des inneren Vergussbehälters ein festes Gemisch aus aliphatischen Kohlenwasserstoffen sein. Insbesondere kann das Material ein Paraffin oder ein Mikrowachs sein. Die Verwendung dieser Materialien erlaubt eine besonders kostengünstige Herstellung des inneren Vergussbehälters. Außerdem sind Paraffine und Mikrowachse umweltneutral und können mehrfach wiederverwendet werden.

Durch die wasserabweisenden und isolierenden Eigenschaften von Paraffinen und Mikrowachsen wirken sich eventuell vorhandene Rückstände auf der Oberfläche der vergossenen Spule nicht nachteilig aus.
- Die Vergussform kann einen Deckel umfassen. So kann die Vergussform nach Platzieren der Spule im Vergussraum mit Hilfe des Deckels verschlossen werden. Der Deckel ist über eine Dichtung mit dem äußeren Vergussbehälter verbindbar.
- Der Deckel kann mit einer Trennschicht beschichtet sein, insbesondere mit dem Material PTFE. Dies erleichtert das Loslösen des Deckels von der vergossenen Spule und das Öffnen des Deckels nach dem Verguss.
- Die Vorrichtung kann mit einer Heizvorrichtung, einem Temperaturfühler und einer Regeleinrichtung ausgestattet sein, die die Temperatur anhand von Messwerten des Temperaturfühlers regelt.
- Die Vorrichtung kann mit einer Einrichtung zum Evakuieren und/oder Belüften des Vergussraums ausgestattet sein. Dies erlaubt die Durchführung des Vergusses und das Härten des Vergussmaterials unter Vakuum sowie ein Belüften des

Vergussraums vor dem Öffnen des Deckels.
- Die Vorrichtung kann mit einer Ablaufvorrichtung zum Ablassen des Materials des inneren Vergussbehälters ausgestattet sein.
- Der Vergussraum der Vorrichtung kann die Form einer Schlaufe aufweisen, das heißt eine zweifach zusammenhängende Topologie besitzen, so dass der Vergussraum zur Aufnahme einer oder mehrerer Spulen besonders geeignet ist. In diesem Fall umfassen der innere Vergussbehälter und der äußere Vergussbehälter jeweils eine innere und eine äußere Wand.

Vorteilhafte Ausgestaltungen und Weiterbildungen des erfindungsgemäßen Betriebsverfahrens gehen aus den von Anspruch 9 abhängigen Ansprüchen hervor. Demgemäß kann das Verfahren zusätzlich folgende Merkmale aufweisen:
- Nach Härten der Vergussmasse kann der innere Vergussbehälter zum Herauslösen der vergossenen Spule durch Aufheizen auf eine Temperatur zwischen 45 Grad Celsius und 225 Grad Celsius verflüssigt oder erweicht werden. Dies erlaubt ein besonders schonendes Herauslösen der vergossenen Spule aus der Vorrichtung, so dass eine mechanische Belastung der Spule beim Herauslösen weitgehend vermieden wird.
- In diesem Fall kann die verflüssigte oder erweichte Vergussmasse durch die Ablaufvorrichtung abgelassen werden.
- Der äußere Vergussbehälter kann mehrfach mit dem Material des inneren Vergussbehälters ausgekleidet werden und mit jedem so hergestellten inneren Vergussbehälter für die Durchführung eines Vergusses verwendet werden. Diese prinzipiell beliebig häufige Wiederverwendung des äußeren Vergussbehälters erlaubt eine besonders kostengünstige Durchführung des Verfahrens, da die Kosten für den äußeren Vergussbehälter typischerweise erheblich höher liegen werden als die Kosten für den inneren Vergussbehälter.
- Die zu vergießende Spule kann im Vergussraum der Vorrichtung auf mindestens einem Abstandshalter positioniert werden. Dies erlaubt eine weitgehende Umhüllung der Spule mit dem Vergussmaterial, so dass die gewickelten Spulenleiter weitgehend gegen äußere mechanische, chemische und elektrische Einflüsse geschützt werden.
- Es können mehrere einzelne Spulen im Vergussraum der Vorrichtung positioniert werden und gemeinsam zu einem Spulenkörper vergossen werden. Dabei kann mindestens ein Abstandshalter zwischen den Spulen positioniert werden.
- Der Vergussraum der Vorrichtung kann vor oder nach dem Einfüllen der Vergussmasse evakuiert werden.

Die Erfindung wird nachfolgend anhand eines bevorzugten Ausführungsbeispiels unter Bezugnahme auf die angehängten schematischen Zeichnungen beschrieben, in denen:
- Fig. 1: eine Vergussform zum Verguss supraleitender Spulen in schematischer Aufsicht zeigt
und
- Fig. 2: einen Querschnitt gemäß Schnittebene II in Fig. 1 zeigt, der den Aufbau der Vergussform detaillierter verdeutlicht.

Fig. 1 zeigt exemplarisch die Aufsicht einer Vergussform 1 zum Verguss einer supraleitenden Rechteckspule. In dieser Ansicht sind der Übersicht halber nur die augenfälligsten Bestandteile gezeigt, nämlich der äußere Vergussbehälter 3 und der Vergussraum 5, der in seiner Form an die zu vergießende Rennbahnspule angepasst ist. In diesem Beispiel hat der äußere Vergussbehälter 3 eine äußere Wand 7 und eine innere Wand 8, so dass sich in der Mitte ein freier Hohlraum ergibt. Es sind auch andere Beispiele für Vergussformen denkbar, in denen keine innere Wand existiert und der Vergussraum 5 aus einem einfach zusammenhängenden Volumen besteht. Alternativ zu der gezeigten Form eines abgerundeten Rechtecks können die Formen des Vergussraums beispielsweise auch ringförmig oder oval sein. In dem bevorzugten Ausführungsbeispiel besteht der äußere Vergussbehälter 3 aus Aluminium, das sich als massives, formstabiles Material für die Herstellung solcher Formen eignet.

Fig. 2 zeigt einen Querschnitt eines Teils der Vergussform 1 gemäß Schnittebene II in Fig. 1, in dem der Aufbau der Vergussform 1 detaillierter zu erkennen ist und in dem der Vergussraum 5 mit einer Anordnung von Spulen 9 befüllt ist. Wie in diesem Querschnitt zu sehen, umfasst die Vergussform 1 einen äußeren Vergussbehälter 13 und einen Deckel 15, die über eine Dichtung 17 miteinander verbindbar sind. Insbesondere verhindert die Dichtung 17 das Ein- und Ausdringen von Gasen und das Austreten von Harz beim Verguss. In diesem Beispiel ist die Dichtung 17 ein O-Ring aus Kautschuk. Der äußere Vergussbehälter 3 ist mit einem inneren Vergussbehälter 11 ausgekleidet, dessen Material in diesem Ausführungsbeispiel ein Hartparaffin mit einem Schmelzpunkt von 55 Grad Celsius ist. Der innere Vergussbehälter 11 kann beispielsweise durch vollständiges Befüllen des äußeren Vergussbehälters 3 mit geschmolzenem Hartparaffin und anschließendes Aushöhlen des Innenraums hergestellt werden. Die mittlere Schichtdicke des inneren Vergussbehälters 11 ist in diesem Beispiel 2 mm, wobei die Einhaltung der genauen Fertigungstoleranzen, die im Bereich von 100 µm liegen, durch lokale Abweichungen von der mittleren Schichtdicke erzielt wird. Die Nachbearbeitung des inneren Vergussbehälters 11 zur Erreichung der geforderten Geometrie und Oberflächenqualität kann beispielsweise mit einer Fräsmaschine mit einem gekühlten Fräskopf erfolgen.

Der Vergussraum 5 ist in dem gezeigten Beispiel mit drei Spulen 9 bestückt, wobei die Spulen 9 durch mehrere erste Abstandshalter 39 von dem inneren Vergussbehälter 11 getrennt gehalten werden und die Spulen 9 untereinander durch mehrere zweite Abstandshalter 41 voneinander getrennt gehalten werden. Hierdurch wird erreicht, dass auch die untere Spule mehrheitlich von Vergussmasse umschlossen wird, und dass der Zwischenraum zwischen den Spulen mit Vergussmasse aufgefüllt wird. Zusätzlich zu den hier gezeigten zweiten Abstandshaltern 41 können zwischen den Spulen 9 auch noch Kühlbleche, beispielsweise aus Kupfer, zur verbesserten Kühlung der Spulen angebracht werden. In dem gezeigten Beispiel ist eine Vorrichtung 10 zum Befüllen mit Vergussmasse vorhanden, durch die der Vergussraum 5 mit einem hier nicht gezeigten Reservoir der Vergussmasse über ein Vergussmasseventil 29 in Verbindung steht. Die Vergussmasse kann beispielsweise eine Mischung aus einem Epoxidharz und einem Amin sein, die nach Herstellung der Mischung innerhalb einiger Stunden bei Raumtemperatur aushärtet. Zusätzlich umfasst die gezeigte Vorrichtung einen Vakuumanschluss 31, durch den der Vergussraum 5 über ein Vakuumventil 33 evakuiert werden kann. Nach Vergießen der Spulen 9 kann der Vergussraum durch den Luftanschluss 35 über ein Belüftungsventil 37 wieder mit Luft gefüllt oder auch mit Überdruck während des Aushärtens der Vergussmasse beaufschlagt werden. Alternativ ist auch ein Befüllen mit einem anderen Gas oder Gasgemisch möglich.

Die Vorrichtung des gezeigten Ausführungsbeispiels ist weiterhin mit Heizvorrichtungen 21, einem Temperaturfühler 23 und einer hier nicht gezeigten Regeleinrichtung ausgestattet, die anhand von Messwerten des Temperaturfühlers 23 die Temperatur des äußeren Vergussbehälters 3 regelt. Die Heizvorrichtungen 21 sind in diesem Beispiel als Heizung mit elektrischen Heizwendeln realisiert, und der Temperaturfühler 23 ist ein Thermoelement oder ein Pt100 Temperaturfühler. Hierdurch kann nach dem Vergießen der Spulen 9 die Temperatur des äußeren Vergussbehälters 3 so weit erhöht werden, dass das Hartparaffin des inneren Vergussbehälters 11 schmilzt und die vergossenen Spulen aus der Vergussform nach Öffnung des Deckels 15 entnommen werden können. Der Deckel 15 ist in diesem Beispiel mit einer Trennschicht 19 versehen, die aus PTFE besteht. Diese Trennschicht 19 erleichtert das Ablösen des Deckels 15 von den vergossenen Spulen 9 und somit das Öffnen des Deckels 15 nach dem Verguss. Alternativ kann der Deckel 15 auch mit dem Material des inneren Vergussbehälters 11 beschichtet sein, also beispielsweise mit Hartparaffin, oder vollständig aus einem Material mit nicht haftenden Oberflächeneigenschaften, also z.B. vollständig aus Paraffin oder PTFE, bestehen.

In diesem Ausführungsbeispiel ist die Vergussform weiterhin mit einer Ablaufvorrichtung 25 versehen, durch die das geschmolzene Material des inneren Vergussbehälters 11 über das Ablaufventil 29 abgelassen werden kann. Anschließend können die vergossenen Spulen 9 ohne hohe mechanische Belastung aus dem Vergussraum 5 herausgenommen werden. Dieses besonders schonende Verfahren des Herauslösens der vergossenen Spulen birgt auch den Vorteil, dass die Wände der Vergussform nicht konisch ausgestaltet werden müssen, um ein Herauslösen überhaupt zu ermöglichen. Somit ergeben sich hier keine nachteiligen Auswirkungen des Vergussverfahrens auf die geometrische Form der vergossenen Spule. Schließlich können mit der gezeigten Vergussform viele Vergussprozesse durchgeführt werden. Es ist bei jedem Herstellungsprozess lediglich nötig, den inneren Vergussbehälter 11 erneut herzustellen und durch eventuell nötige Nachbearbeitung an die gegebenenfalls für den jeweiligen Zeitpunkt aktualisierten geometrischen Anforderungen anzupassen.

## Patentansprüche

1. Vorrichtung zum Verguss von Spulen, umfassend einen äußeren Vergussbehälter (3), einen Vergussraum (5) zur Aufnahme mindestens einer zu vergießenden Spule (9) und eine Vorrichtung (10) zum Befüllen mit Vergussmasse, **dadurch gekennzeichnet, dass** der äußere Vergussbehälter (3) mit einem inneren Vergussbehälter (11) ausgekleidet ist, dessen Material eine Vickershärte unterhalb von 500 aufweist und dessen Material einen Schmelzpunkt zwischen 45 Grad Celsius und 200 Grad Celsius aufweist, wobei der innere Vergussbehälter (11) eine durch mechanische Bearbeitung seines Materials erzeugte, die Oberfläche der zu erzeugenden vergossenen Spule definierende Form aufweist.

2. Vorrichtung nach Anspruch 1, **dadurch gekennzeichnet, dass** das Material des inneren Vergussbehälters (11) ein festes Gemisch aus aliphatischen Kohlenwasserstoffen, insbesondere Paraffin oder Mikrowachs, ist.

3. Vorrichtung nach Anspruch 1 oder 2, die einen Deckel (15) umfasst, wobei der äußere Vergussbehälter (3) und der Deckel (15) über eine Dichtung (17) miteinander verbindbar sind.

4. Vorrichtung nach Anspruch 3, **dadurch gekennzeichnet dass** der Deckel (15) mit einem Trennmittel (19), insbesondere mit PTFE, beschichtet ist oder daraus besteht.

5. Vorrichtung nach einem der vorhergehenden Ansprüche, die eine Heizvorrichtung (21), einen Temperaturfühler (23) und eine Regeleinrichtung zur Regelung der Temperatur anhand von Messwerten des Temperaturfühlers (23) umfasst.

6. Vorrichtung nach einem der vorhergehenden Ansprüche, die eine Ablaufvorrichtung (25) zum Ablassen des Materials des inneren Vergussbehälters (11) umfasst.

7. Vorrichtung nach einem der vorhergehenden Ansprüche, die eine Einrichtung (31,35) zum Evakuieren und/oder Belüften des Vergussraums umfasst.

8. Vorrichtung nach einem der vorhergehenden Ansprüche, **dadurch gekennzeichnet, dass** der Vergussraum (5) die Form einer Schlaufe aufweist und dass der innere Vergussbehälter (11) und der äußere Vergussbehälter (3) jeweils eine innere Wand (8) und eine äußere Wand (7) umfassen.

9. Verfahren zum Verguss von Spulen (9) mit einer Vorrichtung nach einem der vorhergehenden Ansprüche, **dadurch gekennzeichnet, dass** die Formgebung des inneren Vergussbehälters (11) durch mechanische Bearbeitung seines Materials entsprechend der Form der zu erzeugenden vergossenen Spule erreicht wird, dass mindestens eine zu vergießende Spule (9) in dem Vergussraum (5) positioniert wird, dass eine Vergussmasse in den verbleibenden Hohlraum im Vergussraum (5) eingefüllt wird, dass die Vergussmasse gehärtet wird und dass die vergossene Spule (9) aus der Vorrichtung herausgelöst wird.

10. Verfahren nach Anspruch 9, **dadurch gekennzeichnet, dass** der innere Vergussbehälter (11) zum Herauslösen der vergossenen Spule (9) durch Aufheizen auf eine Temperatur zwischen 45 Grad Celsius und 225 Grad Celsius verflüssigt oder erweicht wird.

11. Verfahren nach Anspruch 10, bei dem das verflüssigte oder erweichte Material des inneren Vergussbehälters (11) durch die Ablaufvorrichtung (25) abgelassen wird.

12. Verfahren nach einem der Ansprüche 9 bis 11, bei dem der äußere Vergussbehälter (3) mehrfach mit dem Material des inneren Vergussbehälters (11) ausgekleidet wird und bei dem jeder so hergestellte innere Vergussbehälter (11) für die Durchführung eines Vergusses verwendet wird.

13. Verfahren nach einem der Ansprüche 9 bis 12, bei dem die zu vergießende Spule (9) im Vergussraum (5) der Vorrichtung auf mindestens einem ersten Abstandshalter (39) positioniert wird.

14. Verfahren nach einem der Ansprüche 9 bis 13, bei dem mehrere zu vergießende Spulen (9) im Vergussraum (5) der Vorrichtung positioniert werden und mindestens ein zweiter Abstandshalter (41) zwischen den Spulen (9) positioniert wird.

15. Verfahren nach einem der Ansprüche 9 bis 14, bei dem der Vergussraum (5) der Vorrichtung vor oder nach dem Einfüllen der Vergussmasse evakuiert wird.

## Claims

1. Device for potting coils, comprising an outer potting container (3), a potting chamber (5) for accepting at least one coil (9) to be potted and a device (10) for filling the chamber with potting mass, **characterised in that** the outer potting container (3) is aligned with an inner potting container (11), of which the material has a Vickers hardness of less than 500 and of which the material has a melting point of between 45 degrees Celsius and 200 degrees Celsius, wherein the inner potting container (11) has a shape which is created by mechanical processing of its material and which defines the surface of the potted coil to be created.

2. Device according to claim 1, **characterised in that** the material of the inner potting container (11) is a solid mixture of aliphatic hydrocarbons, especially paraffin or micro wax.

3. Device according to claim 1 or 2, which has a cover (15), wherein the outer potting container (3) and the cover (15) are able to be connected to one another via a seal (17).

4. Device according to claim 3, **characterised in that** the cover (15) is coated with a separation means (19), especially with PTFE, or consists of said means.

5. Device according to one of the preceding claims, which includes a heating device (21), a temperature sensor (23) and a regulation device for regulating the temperature on the basis of measured values of the temperature sensor (23).

6. Device according to one of the preceding claims, which includes a drainage device (25) for letting out the material of the inner potting container (11).

7. Device according to one of the preceding claims, which includes a device (31, 35) for evacuating and/or ventilating the potting chamber.

8. Device according to one of the preceding claims, **characterised in that** the potting chamber (5) is in the shape of a loop and that the inner potting container (11) and the outer potting container (3) each comprise an inner wall (8) and an outer wall (7).

9. Method for potting coils (9) with a device according to one of the preceding claims, **characterised in that** the moulding of the inner potting container is achieved by mechanical processing of its material according to the shape of the potted coil to be created, that a least one coil (9) to be potted is positioned in the potting chamber (5), that the remaining hollow space in the potting chamber (5) is filled with a potting mass, that the potting mass is hardened **in that** the potted coil (9) is released from the device.

10. Method according to claim 9, **characterised in that** the inner potting container (11), for releasing the potted coil (9), is liquefied or softened by a heating it up to a temperature of between 45 degrees Celsius and 225 degrees Celsius.

11. Method according to claim 10, in which the liquefied or softened material of the inner potting container (11) is let out by the drainage device (25).

12. Method according to one of claims 9 to 11, in which the outer potting container (3) is lined multiple times with the material of the inner potting container (11) and in which each inner potting container (11) thus manufactured is used for carrying out a potting.

13. Method according to one of claims 9 to 12, in which the coil (9) to be potted is positioned in the potting chamber (5) of the device on at least one first spacer (39).

14. Method according to one of claims 9 to 13, in which a number of coils (9) to be potted are positioned in the potting chamber (5) of the device and at least one second spacer (41) is positioned between the coils (9).

15. Method according to one of claims 9 to 14, in which the potting chamber (5) of the device is evacuated before or after the chamber has been filled with the potting mass.

## Revendications

1. Dispositif d'empotage de bobines, comprenant un récipient (3) extérieur d'empotage, un espace (5) d'empotage de réception d'au moins une bobine (9) à empoter et un dispositif (10) de remplissage de composition d'empotage, **caractérisé en ce que** le récipient (3) extérieur d'empotage est habillé d'un récipient (11) intérieur d'empotage, dont le matériau a une dureté Vickers inférieure à 500 et un point de fusion compris entre 45 degrés Celsius et 200 degrés Celsius, le récipient (11) intérieur d'empotage ayant une forme produite par usinage mécanique de son matériau et définissant la surface de la bobine empotée à produire.

2. Dispositif suivant la revendication 1, **caractérisé en ce que** le matériau du récipient (11) intérieur d'empotage est un mélange solide d'hydrocarbures aliphatiques, notamment de paraffine ou de microcire.

3. Dispositif suivant la revendication 1 ou 2, qui comprend un couvercle (15), le récipient (3) extérieur d'empotage et le couvercle (15) pouvant être reliés l'un à l'autre par une étanchéité (17).

4. Dispositif suivant la revendication 3, **caractérisé en ce que** le couvercle (15) est revêtu d'un agent (19) de séparation, notamment de PTFE, ou en est constitué.

5. Dispositif suivant l'une des revendications précédentes, qui comprend un dispositif (21) de chauffage, une sonde (23) de température et un dispositif de régulation pour réguler la température à l'aide de valeurs de mesure de la chambre (23) de température.

6. Dispositif suivant l'une des revendications précédentes, qui comprend un dispositif (25) d'évacuation pour évacuer le matériau du récipient (11) intérieur d'empotage.

7. Dispositif suivant l'une des revendications précédentes, qui comprend un dispositif (31, 35) pour faire le vide et/ou pour envoyer de l'air dans l'espace d'empotage.

8. Dispositif suivant l'une des revendications précédentes, **caractérisé en ce que** l'espace (5) d'empotage a la forme d'une boucle et **en ce que** le récipient (11) intérieur d'empotage et/ou le récipient (3) extérieur d'empotage comprennent chacun une paroi (8) intérieure et une paroi (7) extérieure.

9. Procédé d'empotage de bobines (9) par un dispositif suivant l'une des revendications précédentes, **caractérisé en ce que** l'on obtient le façonnage du récipient (11) intérieur d'empotage par usinage mécanique de son matériau, conformément à la forme de la bobine empotée à produire, **en ce que** l'on met au moins une bobine (9) à empoter en position dans l'espace (5) d'empotage, **en ce que** l'on remplit d'une composition d'empotage l'espace vide subsistant dans l'espace (5) d'empotage, **en ce que** l'on durcit la composition d'empotage et **en ce que** l'on détache du dispositif la bobine (9) empotée.

10. Procédé suivant la revendication 9, **caractérisé en ce que** l'on liquéfie ou on ramollit, par chauffage à une température comprise entre 45 degrés Celsius et 225 degrés Celsius, le récipient (11) intérieur d'empotage pour détacher la bobine (9) empotée.

11. Procédé suivant la revendication 10, dans lequel on évacue le matériau liquéfié ou ramolli du récipient (11) intérieur d'empotage par le dispositif (25) d'évacuation.

12. Procédé suivant l'une des revendications 9 à 11, dans lequel on revêt le récipient (3) extérieur d'empotage plusieurs fois du matériau du récipient (11) intérieur d'empotage et dans lequel on utilise chaque récipient (11) intérieur d'empotage ainsi fabriqué pour effectuer un empotage.

13. Procédé suivant l'une des revendications 9 à 12, dans lequel on met la bobine (9) à empoter dans l'espace (5) d'empotage du dispositif en position sur au moins une première entretoise (39).

14. Procédé suivant l'une des revendications 9 à 13, dans lequel on met plusieurs bobines (9) à empoter en position dans l'espace (5) d'empotage du dispositif et on met au moins une deuxième entretoise (41) en position entre les bobines (9).

15. Procédé suivant l'une des revendications 9 à 14, dans lequel on fait le vide dans l'espace (5) d'empotage du dispositif avant ou après l'avoir rempli de la composition d'empotage.
